# EUROPÄISCHE PATENTSCHRIFT

(11) **EP 4 166 463 B1**
(45) Veröffentlichungstag und Bekanntmachung des Hinweises auf die Patenterteilung: **03.04.2024**
(21) Anmeldenummer: 21202861.7
(22) Anmeldetag: 15.10.2021
(51) Int. Cl.: B65B 11/50, B65B 11/58, B65B 13/02, B65B 51/02, B65D 71/00, B65D 71/04, B65B 13/18, B65D 71/38, B65B 9/13

(54) **VERFAHREN ZUM VERPACKEN EINES PACKGUTES UND VERPACKUNG FÜR EIN PACKGUT**
METHOD FOR PACKAGING A PACKED ITEM AND PACKAGING FOR A PACKED ITEM
PROCÉDÉ D'EMBALLAGE D'UN PRODUIT À EMBALLER ET EMBALLAGE POUR UN PRODUIT À EMBALLER

(43) Veröffentlichungstag der Anmeldung: 19.04.2023
(73) Patentinhaber: Felix Waldner GmbH, 4020 Linz (AT)
(72) Erfinder: WAGNER, Hugo, Junior, 4020 Linz (AT); WAGNER, Hugo, Senior, 4020 Linz (AT)
(74) Vertreter: Isarpatent

(56) Entgegenhaltungen:
- US-A- 4 235 062
- US-A- 4 432 185
- US-A- 5 450 965
- US-A1- 2011 302 885
- US-A1- 2015 239 639
- US-B2- 9 856 062

## Beschreibung

Die vorliegende Erfindung betrifft ein Verfahren zum Verpacken eines Packgutes, insbesondere eines mit mehreren Gutstücken gebildeten Gutstapels. Ferner betrifft die Erfindung eine Verpackung für ein Packgut.

Obwohl die vorliegende Erfindung im Zusammenhang mit den unterschiedlichsten zu verpackenden Gütern und Waren anwendbar ist, werden die vorliegende Erfindung und die ihr zugrundeliegende Problematik nachfolgend anhand des Verpackens eines Gutstapels in Gestalt eines aus einzelnen übereinander gestapelten Blechtafeln gebildeten Blechpakets näher erläutert.

Wird ein Stapel aus aufeinander gelegten Blechtafeln vom Hersteller oder Händler zu einem Abnehmer transportiert oder muss der Stapel zuvor gelagert werden, so ist es wünschenswert, die aufeinander gestapelten Bleche während des Transports oder der Lagerung vor Schmutz und insbesondere Feuchtigkeit zu schützen, damit die Ware den Kunden in einem Zustand einwandfreier Qualität erreicht. Bei Metallblechen soll insbesondere verhindert werden, dass die Bleche zu korrodieren beginnen. Im Falle verzinkter Stahlbleche oder -gegenstände wird zum Beispiel angestrebt, die Entstehung von unansehlichem Weißrost an deren Oberfläche zu vermeiden. Um den Zutritt von Schmutz und Feuchtigkeit zu verhindern, kann das Blechpaket mit einer luftdichten Verpackungshülle umgeben werden, um eine Zufuhr feuchter Luftmassen aus der Lager- oder Transportumgebung zu unterbinden.

In der DE 35 21 416 A1 wurde ein Verfahren zum dichten Verpacken eines Gutstapels auf einer Palette beschrieben. Bei diesem Verfahren wird eine über den Gutstapel gezogene Schrumpfhaube in vertikaler Richtung fortschreitend unter Einsatz von Heißgas geschrumpft. Schließlich wird die Schrumpfhaube mit einer Folie, welche sich zwischen dem Gutstapel und der Palette befindet und über den Rand der Palette hervorsteht, dicht verschweißt.

Die EP 2 592 006 B1 offenbart ein Verfahren zum Verpacken eines Packgutes, insbesondere eines mit mehreren Gutstücken gebildeten Gutstapels, welches die folgenden Schritte aufweist:
- Bereitstellen eines Tragelements, insbesondere einer Palette, zum Tragen des Packgutes;
- Auflegen eines ersten Packmaterialbogens auf das Tragelement;
- Anordnen des Packgutes auf dem ersten Packmaterialbogen in der Weise, dass ein Abschnitt des ersten Packmaterialbogens zwischen dem Tragelement und dem Packgut zu liegen kommt und dass der erste Packmaterialbogen über das Packgut übersteht;
- Auflegen eines zweiten Packmaterialbogens auf eine Oberseite des Packgutes in der Weise, dass der zweite Packmaterialbogen über das Packgut übersteht; und
- bereichsweises Verbinden des ersten Packmaterialbogens mit dem zweiten Packmaterialbogen.

Bei dem bereichsweisen Verbinden werden der erste Packmaterialbogen und der zweite Packmaterialbogen in einem jeweiligen vorbestimmten ersten Bereich entlang eines ersten Abschnitts eines Umfangs des Tragelements haftend lösbar und insbesondere wiederverbindbar verbunden. Für das haftende Verbinden des ersten Packmaterialbogens und des zweiten Packmaterialbogens wird insbesondere eine Klebeverbindung vorgeschlagen.

Als nachteilig bei dem bekannten Verfahren hat sich herausgestellt, dass eine Klebeverbindung nur sehr schwer und aufwändig in einer vollautomatisierten Anlage herstellbar ist.

Die Aufgabe der vorliegenden Erfindung besteht somit darin, ein Verfahren anzugeben, welches es ermöglicht, ein Packgut derart zu verpacken, dass das Packgut einerseits gegen den Zutritt von Schmutz und Feuchtigkeit geschützt ist und die Verpackung andererseits leicht vollautomatisiert herstellbar ist. Ferner ist es Aufgabe der vorliegenden Erfindung, eine entsprechende Verpackung für ein Packgut bereitzustellen.

Diese Aufgabe wird durch ein Verfahren zum Verpacken eines Packgutes mit den Merkmalen des Patentanspruchs 1 und durch eine Verpackung für ein Packgut mit den Merkmalen des Patentanspruchs 13 gelöst.

Die Idee der vorliegenden Erfindung besteht in einem Falten des zweiten Packmaterialbogens über den ersten Packmaterialbogen überlappend entlang eines Überlappungsabschnitts auf den Seitenflächen des Tragelements, einem Ansetzen einer umlaufenden Anpress-Winkeleinrichtung lateral an Überlappungsabschnitt sowie bereichsweise an die Oberseite des zweiten Packmaterialbogens und einem Verspannen der Anpress-Winkeleinrichtung durch Anbringen eines oder mehrerer Spannbänder zum Erzeugen eines Anpressdrucks im Überlappungsabschnitt.

So lässt sich ein allseitig gegen Umwelteinflüsse geschütztes Packgut herstellen, welches leicht vollautomatisiert hergestellt werden kann, ohne das die Packmaterialbögen zusätzlich bearbeitet werden müssen. Zudem dient die umlaufende Anpress-Winkeleinrichtung einem flächendeckenden lateralen Kantenschutz, welcher vor einem externen Krafteinfluss auf das Packgut schützt, z.B. vor einem Aufprall der Gabeln eines Gabelstaplers.

Vorteilhafte Ausgestaltungen und Weiterbildungen der Erfindung ergeben sich aus den jeweiligen abhängigen Ansprüchen.

Bei einer bevorzugten Weiterbildung weist der erste Packmaterialbogen auf einem Bereich seiner der Oberseite des Tragelements zugewandten Seite eine Klebeschicht auf und wird über die Klebeschicht lösbar klebend auf die Oberseite aufgelegt. Dies verhindert ein mögliches Verrutschen beim Auflegen des Packguts.

Bei einer weiteren bevorzugten Weiterbildung weist der erste Packmaterialbogen auf seiner gesamten der Oberseite des Tragelements zugewandten Seite eine Klebeschicht auf und werden die überstehenden Teile des ersten Packmaterialbogens über die Klebeschicht lösbar klebend auf die Seitenflächen des Tragelements gefaltet. Dies ermöglicht ein späteres Verkleben mit dem zweiten Packmaterialbogen.

Bei einer weiteren bevorzugten Weiterbildung erfolgen ein Entfernen der Spannbänder und der Anpress-Winkeleinrichtung, Umfalten der überstehenden Teile des ersten Packmaterialbogens von den Seitenflächen des Tragelements weg anliegend an das Packgut, so dass die Klebeschicht vom Packgut abgewandt ist, und ein Bilden eines Klebebereichs zwischen dem umgefalteten überstehenden Teilen des ersten Packmaterialbogens und den überstehenden Teilen des zweiten Packmaterialbogens. So lässt sich ein späteres Verkleben leicht realisieren.

Bei einer weiteren bevorzugten Weiterbildung ist die Anpress-Winkeleinrichtung einteilig ausgebildet. Dies ermöglicht eine besonders stabile Verpackung.

Bei einer weiteren bevorzugten Weiterbildung ist die Anpress-Winkeleinrichtung mehrteilig aus einer Mehrzahl von Anpress-Winkelelementen ausgebildet ist, wobei die Anpress-Winkelelemente derart angesetzt werden, dass sie an der Oberseite des zweiten Packmaterialbogens Überlappungsbereiche bilden, und wobei Spannbänder über die Überlappungsbereiche geführt angebracht werden. So lassen sich die Anpress-Winkelelemente gegenseitig stabilisieren.

Bei einer weiteren bevorzugten Weiterbildung weist das Tragelement vier rechteckig angeordnete Seitenflächen aufweist, wobei die Spannbänder nur an zwei gegenüberliegenden Seitenflächen umlaufend um das Tragelement und die Anpress-Winkelelemente angebracht werden. So ist eine Stabilisierung mit geringem Aufwand möglich.

Bei einer weiteren bevorzugten Weiterbildung, ist die Anpress-Winkeleinrichtung mehrteilig aus einer Mehrzahl von Anpress-Winkelelementen ausgebildet, wobei die Anpress-Winkelelemente derart angesetzt werden, dass sie an der Oberseite des zweiten Packmaterialbogens Stoßbereiche bilden, und wobei Spannbänder über die Stoßbereiche geführt angebracht werden. Dies ermöglicht ebenfalls eine robuste Stabilisierung.

Bei einer weiteren bevorzugten Weiterbildung weist das Tragelement vier rechteckig angeordnete Seitenflächen auf, wobei die Spannbänder an jeweils zwei gegenüberliegenden Seitenflächen umlaufend um das Tragelement und die Anpress-Winkelelemente angebracht werden. Dies ermöglicht eine besonders robuste Stabilisierung.

Bei einer weiteren bevorzugten Weiterbildung weist die Anpress-Winkeleinrichtung einen oder mehrere Vorsprünge auf, welche derart angeordnet werden, dass sie im Überlappungsabschnitt auf den zweiten Packmaterialbogen gerichtet sind. So lässt sich der laterale Anpressdruck erhöhen.

Bei einer weiteren bevorzugten Weiterbildung ist die Anpress-Winkeleinrichtung spitzwinklig gestaltet, wobei der spitze Winkel zum Packgut gerichtet ist. So lässt sich der laterale Anpressdruck ebenfalls erhöhen.

Nachfolgend wird die vorliegende Erfindung unter Bezugnahme auf die in den schematischen Figuren der Zeichnung angegebenen Ausführungsbeispiele näher erläutert.

In den Figuren zeigen:
- Fig. 1a)-c): schematische Darstellungen aufeinanderfolgender Verfahrensstadien eines Verfahrens zum Verpacken eines Packguts gemäß einer ersten Ausführungsform der vorliegenden Erfindung, und zwar Fig. 1a) in Explosionsansicht und Fig. 1b) sowie Fig. 1c) in Querschnittansicht;
- Fig. 2a),b): schematische Darstellungen eines Packguts gemäß einer zweiten Ausführungsform der vorliegenden Erfindung, und zwar Fig. 2a) sowie Fig. 2b) in Querschnittansicht;
- Fig. 3): eine Draufsicht auf ein Packgut gemäß einer dritten Ausführungsform der vorliegenden Erfindung;
- Fig. 4): eine Draufsicht auf ein Packgut gemäß einer vierten Ausführungsform der vorliegenden Erfindung;
- Fig. 5): eine Draufsicht auf ein Packgut gemäß einer fünften Ausführungsform der vorliegenden Erfindung;
- Fig. 6): ein Teilquerschnitt einer Anpress-Winkeleinrichtung für ein Packgut gemäß einer sechsten Ausführungsform der vorliegenden Erfindung; und
- Fig. 7): ein Teilquerschnitt einer Anpress-Winkeleinrichtung für ein Packgut gemäß einer siebenten Ausführungsform der vorliegenden Erfindung.

In den Figuren der Zeichnung bezeichnen dieselben Bezugszeichen gleiche oder funktionsgleiche Elemente und Merkmale, soweit nichts Gegenteiliges angegeben ist.

Fig. 1a)-c) zeigen schematische Darstellungen aufeinanderfolgender Verfahrensstadien eines Verfahrens zum Verpacken eines Packguts gemäß einer ersten Ausführungsform der vorliegenden Erfindung, und zwar Fig. 1a) in Explosionsansicht und Fig. 1b) sowie Fig. 1c) in Querschnittansicht.

Zum Verpacken des Packgutes 1, welches in Figur 1a) als ein mit mehreren Gutstücken 1a, von denen der Übersichtlichkeit halber nur eines mit einem Bezugszeichen versehen ist, beispielsweise mehreren gleichartigen Blechtafeln, gebildeter Gutstapel dargestellt ist, wird zunächst ein Tragelement 2 bereitgestellt. Sowohl das Packgut 1 als auch das Tragelement 2 sind bei der ersten Ausführungsform im Wesentlichen rechteckig ausgebildet und werden beim Verpacken entsprechend zueinander ausgerichtet.

Das Tragelement 2 dient zum Tragen des Packgutes 1 und kann insbesondere eine Palette, zum Beispiel aus Kunststoff, Holz, Metall oder einem anderen geeigneten Werkstoff, umfassen. Es weist eine Oberseite OS, eine Unterseite US und umlaufende Seitenflächen 13a, 13b, 13c, 13d auf und ist rechtwinklig ausgebildet.

Sodann wird auf die Oberseite OS des Tragelements 2 ein erster Packmaterialbogen 3 aufgelegt, zum Beispiel, wie in Figur 1 abgebildet, entlang einer vertikalen Richtung Z betrachtet, von oben. Bei dem ersten Packmaterialbogen 3 kann es sich beispielsweise um einen Bogen kunststoffbeschichteten und vorzugsweise faserverstärkten Papiers oder um eine Kunststofffolie geeigneter Dicke und Reißfestigkeit handeln.

Anschließend wird das Packgut 1 auf dem ersten Packmaterialbogen 3 angeordnet. Hierzu kann das Packgut 1 als ganzer Gutstapel auf den auf dem Tragelement 2 aufliegenden ersten Packmaterialbogen 3 aufgesetzt werden, oder die Gutstücke 1a können einzeln aufgelegt werden. Das Packgut 1 wird derart aufgelegt, dass es nicht seitlich über das Tragelement 2 vorsteht.

Nach dem Anordnen des Packgutes 1 auf dem ersten Packmaterialbogen 3 befindet sich ein in Figur 1 in doppelter gestrichelter Linie umrandet angedeuteter Abschnitt 4 des ersten Packmaterialbogens 3 zwischen dem Packgut 1 und dem Tragelement 2. Teile 5a-5d des ersten Packmaterialbogens 3 stehen über das Packgut 1 über. Die Teile 5a-5d können darüber hinaus seitlich über die Seitenflächen 13a, 13b, 13c, 13d des Tragelements 2 hinabhängen.

In einem nächsten Schritt wird ein zweiter Packmaterialbogen 6, welcher aus dem gleichen Material wie der erste Packmaterialbogen 3 ausgebildet sein kann, auf eine Oberseite 7 des Packgutes 1 aufgelegt. Dabei stehen Teile 8a-8d über das Packgut 1 über und können von der Oberseite 7 des Packguts 1 seitlich über die Seitenflächen 13a, 13b, 13c, 13d des Tragelements 2 hinabhängen.

Auch der zweite Packmaterialbogen 6 kann zum Beispiel mit einem kunststoffbeschichteten und vorzugsweise faserverstärkten Papier oder mit einer Kunststofffolie ausgebildet werden. Die beiden Packmaterialbögen 3 und 6 können je nach Wunsch transparent oder nichttransparent ausgeführt sein oder auch mit Informationen oder Handhabungshinweisen oder dergleichen bedruckt werden.

Daraufhin wird der zweite Packmaterialbogen 6 über den ersten Packmaterialbogen 3 bereichsweise überlappend gefaltet. Dieses überlappende Falten erfolgt entlang eines Überlappungsabschnitts 11 eines im Wesentlichen gesamten Umfangs des Tragelements 2, welcher auf dessen Seitenflächen 13a, 13b, 13c, 13d liegt. Diese lose überlappende Faltverbindung erfolgt nicht-klebend und wird höchstens durch materialspezifische Kohäsionskrafte unterstützt.

Bei dem gezeigten ersten Ausführungsbeispiel erstreckt sich der Überlappungsabschnitt 11 etwa entlang der vertikalen 75 bis 90 Prozent der Seitenflächen 13a, 13b, 13c, 13d im Wesentlichen über den gesamten Umfang des Tragelements 2. In der Praxis hat sich ein Überlappungsbereich von mindestens 5 bis 10 cm als vorteilhaft herausgestellt. Dabei bezeichnet Bezugszeichen 14 den äußeren Überlappungsabschnitt des zweiten Packmaterialbogens 6 und Bezugszeichen 15 den inneren Überlappungsabschnitt des ersten Packmaterialbogens 3.

Diese Überlappverbindung im Bereich 14, 15 ist einerseits nicht dicht, beispielsweise gegenüber dem Eindringen von feuchter Luft, Staub und Wasser, jedoch andererseits für den Abnehmer später leicht lösbar ausgebildet, und zwar insbesondere derart, dass die beiden Packmaterialbögen 3 und 6 entlang des Überlappungsabschnitts 11 nach oder während des Transports oder der Lagerung zum Öffnen der Verpackung voneinander einfach mit der Hand gelöst werden können. Mit anderen Worten, eine Person kann die beiden in dem ersten Bereich 14 aufeinander haftenden Packmaterialbögen 3, 6 mit einem manuell leicht zu bewältigenden Kraftaufwand voneinander abziehen. Somit ist keinerlei Messer oder ähnliches notwendig, um Zugang zu dem verpackten Packgut 1 zu erlangen. Allerdings muss zum Transport eine zusätzliche Maßnahme ergriffen werden, um die erforderliche Dichtigkeit zu erzielen.

In Figur 1b) ist das Verfahrensstadium gemäß Fig. 1a) Querschnittsansicht dargestellt.

Wie insbesondere Figur 1b) zeigt, ist der überstehende Teil 5c des ersten Packmaterialbogens 3 nach unten zu der Seitenfläche 13c des Tragelements 2 hin gefaltet, während auf der gegenüberliegenden Seite des Tragelements 2 der überstehende Teil 5a des ersten Packmaterialbogens 3 gegen die Seitenfläche 13a des Tragelements 2 gefaltet ist.

Dadurch kann insbesondere bei einem späteren abdichtenden Zusammenpressen des ersten Packmaterialbogens 3 mit dem zweiten Packmaterialbogen 6 eine Oberseite 17 des ersten Packmaterialbogens 3 in dem ersten Bereich 14 und dem zweiten Bereich 15 mit einer Unterseite 18 des zweiten Packmaterialbogens 6 überlappend in abdichtender Berührung gehalten werden. Analoges gilt für die in Fig. 1b) nicht-dargestellten Seitenflächen 13b, 13d.

Figur 1c) zeigt ein Verfahrensstadium, welches sich dem Verfahrensstadium nach Fig. 1a), b) anschließt, nämlich ein abdichtendes Aufeinanderpressen der Oberseite 17 des ersten Packmaterialbogens 3 in dem ersten Bereich 14 und der Unterseite des zweiten Packmaterialbogens 6 im zweiten Bereich 15 entlang des Überlappungsabschnitts 11 an den Seitenflächen 13a, 13b, 13c, 1d des Tragelements 2.

Hierzu wird zunächst eine umlaufende einteilige Anpress-Winkeleinrichtung 50 lateral an die Seitenflächen 13a, 13b, 13c, 13c mit den überlappt gefalteten Packmaterialbögen 3, 6 sowie bereichsweise an die Oberseite 6a des zweiten Packmaterialbogens 6 angesetzt, welches bei der ersten Ausführungsform rechtwinklig gestaltet ist.

Diese umlaufende Anpress-Winkeleinrichtung 50 ist derart gestaltet, dass es den Überlappungsabschnitt 11, in dem sich der erste Packmaterialbogen 3 und der zweite Packmaterialbogen 6 überlappen, umlaufend zumindest teilweise in z-Richtung überdeckt.

Der zum abdichtenden Aufeinanderpressen der Oberseite 17 des ersten Packmaterialbogens 3 in dem Bereich 15 und der Unterseite 18 des zweiten Packmaterialbogens 6 im zweiten Bereich 14 entlang des Überlappungsabschnitts 11 an den Seitenflächen 13a, 13b, 13c, 1d des Tragelements 2 erforderliche Anpressdruck der vertikalen Schenkel der Anpress-Winkeleinrichtung 50 wird dadurch erzeugt, dass umlaufend um das Tragelement 2 und die Anpress-Winkeleinrichtung 50 ein oder mehrere Spannbänder 60 angebracht werden.

Beispielhafte Materialien für die Anpress-Winkeleinrichtung 50 sind Metall, insbesondere Stahl oder Aluminium, Kunststoff und Hartkarton. Beispielhafte Materialien für die Spannbänder 60 sind Metall, insbesondere Stahl, und Kunststoff.

Hierdurch lässt sich ein Verbund erreichen, der ein Eindringen von feuchter Luft, Staub und Wasser verhindert, jedoch für den Abnehmer später leicht lösbar ausgebildet ist.

Wie Fig. 1a) bis c) erkennen lassen, sind das Packgut 1 und das Tragelement 2 in der Draufsicht hier beispielhaft im Wesentlichen rechteckig ausgebildet, wobei das erfindungsgemäße Verfahren jedoch auch bei Tragelementen und Packgütern anderer Form anwendbar ist und insbesondere auch dazu Anwendung finden kann, ein ganz unregelmäßig geformtes Packgut, zum Beispiel Blechtafeln mit beliebig zugeschnittener Außenkante, auf einer in der Draufsicht im Wesentlichen rechteckigen Palette zu verpacken.

Im Bereich der Ecken des Tragelements 2 und je nach Form des Packguts 1 können sich im Bereich der Ecken des Packguts 1 durch Materialüberschuss Falten ergeben. Derartige Falten sind jedoch nicht störend, da sie bei der einteiligen Anpress-Winkeleinrichtung 60, wie bei dieser ersten Ausführungsform verwendet, ebenfalls zusammengepresst werden.

Fig. 2a),b)zeigen schematische Darstellungen eines Packguts gemäß einer zweiten Ausführungsform der vorliegenden Erfindung, und zwar Fig. 2a) sowie Fig. 2b) in Querschnittansicht.

Bei der zweiten Ausführungsform weist der erste Packmaterialbogen 3` auf seiner gesamten der Oberseite OS des Tragelements zugewandten Seite 3'a eine Klebeschicht 33 auf. Die überstehenden Teile 5a, 5b, 5c, 5d des ersten Packmaterialbogens 3' sind über die Klebeschicht 33 lösbar klebend auf die Seitenflächen 13a, 13b, 13c, 13d des Tragelements 2 gefaltet, wie in Fig. 2a) dargestellt.

Mit Bezug auf Fig. 2b) erfolgt nach Transport und Auslieferung ein Entfernen der Spannbänder 60 und der Anpress-Winkeleinrichtung 50 (vgl. Fig. 1c)). Sodann erfolgt ein Umfalten der überstehenden Teile 5a, 5b, 5c, 5d des ersten Packmaterialbogens 3` von den Seitenflächen 13a, 13b, 13c, 13d des Tragelements 2 weg in einen Zustand anliegend an das Packgut 1, so dass die Klebeschicht 33 vom Packgut 1 abgewandt ist.

Schließlich erfolgt ein Wiederverschließen durch Bilden eines Klebebereichs 40 zwischen dem umgefalteten überstehenden Teilen 5a, 5b, 5c, 5d des ersten Packmaterialbogens 3' und den überstehenden Teilen 8a, 8b, 8c, 8d des zweiten Packmaterialbogens 6.

Ansonsten ist die zweite Ausführungsform identisch zur ersten Ausführungsform.

Fig. 3) zeigt eine Draufsicht auf ein Packgut gemäß einer dritten Ausführungsform der vorliegenden Erfindung.

Bei der dritten Ausführungsform ist die Anpress-Winkeleinrichtung 50a-50d mehrteilig aus einer Mehrzahl von Anpress-Winkelelementen 50a-50d ausgebildet.

Die Anpress-Winkelelemente 50a-50d werden derart angesetzt, dass sie an der Oberseite 6 des zweiten Packmaterialbogens 6 Überlappungsbereiche Ua-Ud bilden. In den Überlappungsbereichen Ua-Ud liegen die Anpress-Winkelelemente 50a, 50c über den Anpress-Winkelelementen 50b, 50d.

Ein erstes und zweites Spannband 60a, 60b sind über die Überlappungsbereiche Ua-Ud geführt angebracht. Die Spannbänder 60a, 60b sind somit nur an zwei gegenüberliegenden Seitenflächen 13a, 13c umlaufend um das Tragelement 2 und die Anpress-Winkelelemente 50a-50d angebracht.

Durch die Stabilisierung in den Überlappungsbereichen Ua-Du reicht dies jedoch für eine mediendichte Verpackung des Packguts 1a.

Ansonsten ist die dritte Ausführungsform identisch zur ersten Ausführungsform.

Fig. 4) zeigt eine Draufsicht auf ein Packgut gemäß einer vierten Ausführungsform der vorliegenden Erfindung.

Die vierte Ausführungsform unterscheidet sich von der dritten Ausführungsform dadurch, dass ein drittes Spannband 60c an den zwei gegenüberliegenden Seitenflächen 13b, 13d umlaufend um das Tragelement 2 und die Anpress-Winkelelemente 50b, 50d angebracht ist.

So lässt sich ein besonders stabiler Verbund erzielen.

Ansonsten ist die vierte Ausführungsform identisch zur ersten bzw. dritten Ausführungsform.

Fig. 5) zeigt eine Draufsicht auf ein Packgut gemäß einer fünften Ausführungsform der vorliegenden Erfindung.

Bei der fünften Ausführungsform ist die Anpress-Winkeleinrichtung 50a`-50d` ebenfalls mehrteilig aus einer Mehrzahl von Anpress-Winkelelementen 50a`-50d` ausgebildet.

Die Anpress-Winkelelemente 50a'-50d' sind derart angesetzt und ausgestaltet, dass sie an der Oberseite 6a des zweiten Packmaterialbogens 6 Stoßbereiche Aa-Ad bilden.

Ein erstes und ein zweites Spannband 60a', 60b` sind über die Stoßbereiche Aa-Ad geführt angebracht. Ein drittes und ein viertes Spannband 60c', 60c` sind über die Anpress-Winkelelemente 50a`, 50c' bzw. 50b`, 50d' geführt.

So lässt sich ebenfalls ein besonders stabiler Verbund erzielen.

Ansonsten ist die fünfte Ausführungsform identisch zur ersten Ausführungsform.

Fig. 6) zeigt ein Teilquerschnitt einer Anpress-Winkeleinrichtung für ein Packgut gemäß einer sechsten Ausführungsform der vorliegenden Erfindung.

Bei der fünften Ausführungsform weist die Anpress-Winkeleinrichtung 50 bzw. 50a-50d bzw. 50a`-50d` einen oder mehrere Vorsprünge 55 aufweist, welche derart angeordnet sind, dass sie im Überlappungsabschnitt 11 auf den zweiten Packmaterialbogen 6 gerichtet sind. Dies erhöht den lateralen Anpressdruck und sorgt für besonders hohe Dichtigkeit.

Ansonsten ist die sechste Ausführungsform identisch zur ersten bis fünften Ausführungsform.

Fig. 7) zeigt ein Teilquerschnitt einer Anpress-Winkeleinrichtung für ein Packgut gemäß einer siebenten Ausführungsform der vorliegenden Erfindung.

Bei der siebenten Ausführungsform ist die Anpress-Winkeleinrichtung 50' spitzwinklig gestaltet und der spitze Winkel α zum Packgut 1 gerichtet. Eine Verspannung in Zugrichtung ZR sorgt für besonders hohe Dichtigkeit.

Eine derartige Ausgestaltung lässt sich bei sämtlichen Ausführungsformen realisieren.

Ansonsten ist die siebente Ausführungsform identisch zur ersten bis sechsten Ausführungsform.

Obwohl die Erfindung vorstehend anhand bevorzugter Ausführungsbeispiele beschrieben wurde, ist sie nicht darauf beschränkt, sondern kann auf vielfältige Art und Weise modifiziert werden, ohne vom Gegenstand der vorliegenden Erfindung abzuweichen.

Insbesondere ist die vorliegende Erfindung nicht auf Tragelemente in Gestalt rechteckiger Paletten oder auf quaderförmige Packgüter und Gutstapel beschränkt. Vielmehr kann auch Packgut anderer Formen auf rechteckigen oder anders geformten Tragelementen oder Unterlagen mittels des erfindungsgemäßen Verfahrens verpackt werden.

## Patentansprüche

1. Verfahren zum Verpacken eines Packgutes (1), insbesondere eines mit mehreren Gutstücken (1a) gebildeten Gutstapels, mit den folgenden Schritten:
Bereitstellen eines Tragelements (2), insbesondere einer Palette, zum Tragen des Packgutes (1), welches eine Oberseite (OS), eine Unterseite (US) und Seitenflächen (13a, 13b, 13c, 13d) aufweist;
Auflegen eines ersten Packmaterialbogens (3; 3') auf die Oberseite (OS) des Tragelements (2);
Anordnen des Packgutes (1) auf dem ersten Packmaterialbogen (3; 3') derart, dass ein Abschnitt (4) des ersten Packmaterialbogens (3; 3') zwischen dem Tragelement (2) und dem Packgut (1) zu liegen kommt und dass Teile (5a, 5b, 5c, 5d) des ersten Packmaterialbogens (3; 3') über das Packgut (1) überstehen;
Auflegen eines zweiten Packmaterialbogens (6) auf eine Oberseite (7) des Packgutes (1) derart, dass Teile (8a, 8b, 8c, 8d) des zweiten Packmaterialbogens (6) über das Packgut (1) überstehen;
Falten der überstehenden Teile (8a, 8b, 8c, 8d) des zweiten Packmaterialbogens (6) über die überstehenden Teile (5a, 5b, 5c, 5d) des ersten Packmaterialbogens (3; 3') überlappend entlang eines Überlappungsabschnitts (11) auf den Seitenflächen (13a, 13b, 13c, 13d) des Tragelements (2);
**gekennzeichnet dadurch, dass** das Verfahren ferner folgende Verfahrensschritte umfasst:
Ansetzen einer umlaufenden Anpress-Winkeleinrichtung (60) lateral an Überlappungsabschnitt (11) sowie bereichsweise an die Oberseite (6a) des zweiten Packmaterialbogens (6); und
Verspannen der Anpress-Winkeleinrichtung (50; 50a-50d; 50a'-50d'; 50') durch Anbringen eines oder mehrerer Spannbänder (60) zum Erzeugen eines Anpressdrucks im Überlappungsabschnitt (11).

2. Verfahren nach Anspruch 1, wobei der erste Packmaterialbogen (3') auf einem Bereich seiner der Oberseite (OS) des Tragelements zugewandten Seite (3'a) eine Klebeschicht (33) aufweist und über die Klebeschicht (33) lösbar klebend auf die Oberseite (OS) aufgelegt wird.

3. Verfahren nach Anspruch 2, wobei der erste Packmaterialbogen (3') auf seiner gesamten der Oberseite (OS) des Tragelements zugewandten Seite (3'a) eine Klebeschicht (33) aufweist und die überstehenden Teile (5a, 5b, 5c, 5d) des ersten Packmaterialbogens (3') über die Klebeschicht (33) lösbar klebend auf die Seitenflächen (13a, 13b, 13c, 13d) des Tragelements (2) gefaltet werden.

4. Verfahren nach Anspruch 3, weiterhin aufweisend die Schritte: Entfernen der Spannbänder (60) und der Anpress-Winkeleinrichtung (50; 50a-50d; 50a'-50d'; 50'), Umfalten der überstehenden Teile (5a, 5b, 5c, 5d) des ersten Packmaterialbogens (3') von den Seitenflächen (13a, 13b, 13c, 13d) des Tragelements (2) weg anliegend an das Packgut (1), so dass die Klebeschicht (33) vom Packgut (1) abgewandt ist, und Bilden eines Klebebereichs (40) zwischen dem umgefalteten überstehenden Teilen (5a, 5b, 5c, 5d) des ersten Packmaterialbogens (3') und den überstehenden Teilen (8a, 8b, 8c, 8d) des zweiten Packmaterialbogens (6).

5. Verfahren nach einem der vorhergehenden Ansprüche, wobei die Anpress-Winkeleinrichtung (50) einteilig ausgebildet ist.

6. Verfahren nach einem der Ansprüche 1 bis 5, wobei die Anpress-Winkeleinrichtung (50a-50d) mehrteilig aus einer Mehrzahl von Anpress-Winkelelementen (50a-50d) ausgebildet ist und wobei die Anpress-Winkelelemente (50a-50d) derart angesetzt werden, dass sie an der Oberseite (6a) des zweiten Packmaterialbogens (6) Überlappungsbereiche (Ua-Ud) bilden, und wobei Spannbänder (60a, 60b) über die Überlappungsbereiche (Ua-Ud) geführt angebracht werden.

7. Verfahren nach Anspruch 6, wobei das Tragelement (2) vier rechteckig angeordnete Seitenflächen (13a, 13b, 13c, 13d) aufweist und die Spannbänder (60a, 60b) nur an zwei gegenüberliegenden Seitenflächen (13a, 13c) umlaufend um das Tragelement (2) und die Anpress-Winkelelemente (50a-50d) angebracht werden.

8. Verfahren nach einem der Ansprüche 1 bis 5, wobei die Anpress-Winkeleinrichtung (50a`-50d`) mehrteilig aus einer Mehrzahl von Anpress-Winkelelementen (50a`-50d`) ausgebildet ist und wobei die Anpress-Winkelelemente (50a`-50d`) derart angesetzt werden, dass sie an der Oberseite (6a) des zweiten Packmaterialbogens (6) Stoßbereiche (Aa-Ad) bilden, und wobei Spannbänder (60a', 60b') über die Stoßbereiche (Aa-Ad) geführt angebracht werden.

9. Verfahren nach Anspruch 8, wobei das Tragelement (2) vier rechteckig angeordnete Seitenflächen (13a, 13b, 13c, 13d) aufweist und die Spannbänder (60a, 60b) an jeweils zwei gegenüberliegenden Seitenflächen (13a, 13c; 13b, 13d) umlaufend um das Tragelement (2) und die Anpress-Winkelelemente (50a`-50d`) angebracht werden.

10. Verfahren nach einem der vorhergehenden Ansprüche, wobei die Anpress-Winkeleinrichtung (50; 50a-50d; 50a`-50d`) einen oder mehrere Vorsprünge (55) aufweist, welche derart angeordnet werden, dass sie im Überlappungsabschnitt (11) auf den zweiten Packmaterialbogen (6) gerichtet sind.

11. Verfahren nach einem der vorhergehenden Ansprüche, wobei die Anpress-Winkeleinrichtung (50') spitzwinklig gestaltet ist und der spitze Winkel (α) zum Packgut (1) gerichtet ist.

12. Verpackung für ein Packgut (1), insbesondere eines mit mehreren Gutstücken (1a) gebildeten Gutstapels, mit:
einem Tragelement (2), insbesondere einer Palette, zum Tragen des Packgutes (1), welches eine Oberseite (OS), eine Unterseite (US) und Seitenflächen (13a, 13b, 13c, 13d) aufweist;
einem ersten Packmaterialbogen (3) auf der Oberseite (OS) des Tragelements (2);
einem Packgut (1), das derart auf dem ersten Packmaterialbogen (3) angeordnet ist, dass ein Abschnitt (4) des ersten Packmaterialbogens (3) zwischen dem Tragelement (2) und dem Packgut (1) zu liegen kommt und dass Teile (5a, 5b, 5c, 5d) des ersten Packmaterialbogens (3) über das Packgut (1) überstehen;
einem zweiten Packmaterialbogen (6), der derart auf eine Oberseite (7) des Packgutes (1) angeordnet ist, dass Teile (8a, 8b, 8c, 8d) des zweiten Packmaterialbogens (6) über das Packgut (1) überstehen;
wobei die überstehenden Teile (8a, 8b, 8c, 8d) des zweiten Packmaterialbogens (6) über die überstehenden Teile (5a, 5b, 5c, 5d) des ersten Packmaterialbogens (3) entlang eines Überlappungsabschnitts (11) auf den Seitenflächen (13a, 13b, 13c, 13d) des Tragelements (2) überlappend gefaltet sind;
**gekennzeichnet dadurch, dass** die Verpackung ferner umfasst:
eine umlaufende Anpress-Winkeleinrichtung (60), welche lateral an Überlappungsabschnitt (11) sowie bereichsweise an die Oberseite (6a) des zweiten Packmaterialbogens (6) angesetzt ist;
wobei die Anpress-Winkeleinrichtung (50) durch ein oder mehrere Spannbänder (60) zum Erzeugen eines Anpressdrucks im Überlappungsabschnitt (11) verspannt ist.

13. Verpackung nach Anspruch 12, wobei der erste Packmaterialbogen (3) auf einem Bereich seiner der Oberseite (OS) des Tragelements zugewandten Seite (3'a) eine Klebeschicht (33) aufweist und über die Klebeschicht (33) lösbar klebend auf die Oberseite (OS) aufgelegt ist.

14. Verpackung nach Anspruch 13, wobei der erste Packmaterialbogen (3) auf seiner gesamten der Oberseite (OS) des Tragelements zugewandten Seite (3'a) eine Klebeschicht (33) aufweist und die überstehenden Teile (5a, 5b, 5c, 5d) des ersten Packmaterialbogens (3) über die Klebeschicht (33) lösbar klebend auf die Seitenflächen (13a, 13b, 13c, 13d) des Tragelements (2) gefaltet sind.

15. Verpackung nach einem der Ansprüche 12 oder 13, wobei die Anpress-Winkeleinrichtung (50) einteilig ausgebildet ist.

16. Verpackung nach einem der Ansprüche 12 bis 15, wobei die Anpress-Winkeleinrichtung (50a-50d) mehrteilig aus einer Mehrzahl von Anpress-Winkelelementen (50a-50d) ausgebildet ist und wobei die Anpress-Winkelelemente (50a-50d) derart angesetzt sind, dass sie an der Oberseite (6a) des zweiten Packmaterialbogens (6) Überlappungsbereiche (Ua-Ud) bilden, und wobei Spannbänder (60a, 60b) über die Überlappungsbereiche (Ua-Ud) geführt angebracht sind.

17. Verpackung nach Anspruch 16, wobei das Tragelement (2) vier rechteckig angeordnete Seitenflächen (13a, 13b, 13c, 13d) aufweist und die Spannbänder (60a, 60b) nur an zwei gegenüberliegenden Seitenflächen (13a, 13c) umlaufend um das Tragelement (2) und die Anpress-Winkelelemente (50a-50d) angebracht sind.

18. Verpackung nach einem der Ansprüche 12 bis 15, wobei die Anpress-Winkeleinrichtung (50a`-50d`) mehrteilig aus einer Mehrzahl von Anpress-Winkelelementen (50a`-50d`) ausgebildet ist und wobei die Anpress-Winkelelemente (50a`-50d`) derart angesetzt sind, dass sie an der Oberseite (6a) des zweiten Packmaterialbogens (6) Stoßbereiche (Aa-Ad) bilden, und wobei Spannbänder (60a, 60b) über die Stoßbereiche (Aa-Ad) geführt angebracht sind.

19. Verpackung nach Anspruch 18, wobei das Tragelement (2) vier rechteckig angeordnete Seitenflächen (13a, 13b, 13c, 13d) aufweist und die Spannbänder (60a, 60b) an jeweils zwei gegenüberliegenden Seitenflächen (13a, 13c; 13b, 13d) umlaufend um das Tragelement (2) und die Anpress-Winkelelemente (50a`-50d`) angebracht sind.

20. Verpackung nach einem der Ansprüche 12 bis 19, wobei die Anpress-Winkeleinrichtung (50; 50a-50d; 50a`-50d`) einen oder mehrere Vorsprünge (55) aufweist, welche derart angeordnet sind, dass sie im Überlappungsabschnitt (11) auf den zweiten Packmaterialbogen (6) gerichtet sind.

21. Verpackung nach einem der Ansprüche 12 bis 20, wobei die Anpress-Winkeleinrichtung (50') spitzwinklig gestaltet ist und der spitze Winkel (α) zum Packgut (1) gerichtet ist.

## Claims

1. Method for packaging a pack commodity (1), in particular a commodity stack formed by a plurality of commodity pieces (1a), comprising the following steps:
providing a support element (2), in particular a pallet, for supporting the pack commodity (1), said support element having an upper side (OS), a lower side (US) and side surfaces (13a, 13b, 13c, 13d);
placing a first packaging material sheet (3; 3') on the upper side (OS) of the support element (2);
arranging the pack commodity (1) on the first packaging material sheet (3; 3') in such a way that a portion (4) of the first packaging material sheet (3; 3') comes to lie between the support element (2) and the pack commodity (1) and that parts (5a, 5b, 5c, 5d) of the first packaging material sheet (3; 3') protrude beyond the pack commodity (1);
placing a second packaging material sheet (6) on an upper side (7) of the pack commodity (1) in such a way that parts (8a, 8b, 8c, 8d) of the second packaging material sheet (6) protrude beyond the pack commodity (1) ;
folding the protruding parts (8a, 8b, 8c, 8d) of the second packaging material sheet (6) over the protruding parts (5a, 5b, 5c, 5d) of the first packaging material sheet (3; 3') so that they overlap along an overlapping portion (11) on the side surfaces (13a, 13b, 13c, 13d) of the support element (2);
**characterized in that** the method further comprises the following method steps:
applying a peripheral angular contact-pressure device (60) laterally to the overlapping portion (11) and, in some regions, to the upper side (6a) of the second packaging material sheet (6); and
bracing the angular contact-pressure device (50; 50a-50d; 50a'-50d'; 50') by applying one or more tension straps (60) to generate a contact pressure in the overlapping portion (11).

2. Method according to Claim 1, wherein the first packaging material sheet (3') has an adhesive layer (33) on a region of its side (3'a) facing the upper side (OS) of the support element and is placed on the upper side (OS) in a releasably adhesive manner via the adhesive layer (33).

3. Method according to Claim 2, wherein the first packaging material sheet (3') has an adhesive layer (33) on its entire side (3'a) facing the upper side (OS) of the support element, and the protruding parts (5a, 5b, 5c, 5d) of the first packaging material sheet (3') are folded onto the side surfaces (13a, 13b, 13c, 13d) of the support element (2) in a releasably adhesive manner via the adhesive layer (33).

4. Method according to Claim 3, further having the steps of: removing the tension straps (60) and the angular contact-pressure device (50; 50a-50d; 50a'-50d'; 50'), folding over the protruding parts (5a, 5b, 5c, 5d) of the first packaging material sheet (3') away from the side surfaces (13a, 13b, 13c, 13d) of the support element (2) and so as to bear against the pack commodity (1), such that the adhesive layer (33) faces away from the pack commodity (1), and forming an adhesive region (40) between the folded-over protruding parts (5a, 5b, 5c, 5d) of the first packaging material sheet (3') and the protruding parts (8a, 8b, 8c, 8d) of the second packaging material sheet (6).

5. Method according to any of the preceding claims, wherein the angular contact-pressure device (50) is of one-piece design.

6. Method according to any of Claims 1 to 5, wherein the angular contact-pressure device (50a-50d) is formed in multiple parts from a plurality of angular contact-pressure elements (50a-50d), and wherein the angular contact-pressure elements (50a-50d) are applied in such a way that they form overlap regions (Ua-Ud) on the upper side (6a) of the second packaging material sheet (6), and wherein tension straps (60a, 60b) are fitted in such a way that they pass over the overlap regions (Ua-Ud).

7. Method according to Claim 6, wherein the support element (2) has four rectangularly arranged side surfaces (13a, 13b, 13c, 13d), and the tension straps (60a, 60b) are applied around the support element (2) and the angular contact-pressure elements (50a-50d) only on two opposite side surfaces (13a, 13c).

8. Method according to any of Claims 1 to 5, wherein the angular contact-pressure device (50a`-50d`) is formed in multiple parts from a plurality of angular contact-pressure elements (50a'-50d'), and wherein the angular contact-pressure elements (50a'-50d') are applied in such a way that they form abutting regions (Aa-Ad) on the upper side (6a) of the second packaging material sheet (6), and wherein tension straps (60a', 60b') are fitted in such a way that they pass over the abutting regions (Aa-Ad).

9. Method according to Claim 8, wherein the support element (2) has four rectangularly arranged side surfaces (13a, 13b, 13c, 13d), and the tension straps (60a, 60b) are applied around the support element (2) and the angular contact-pressure elements (50a'-50d') in each case on two opposite side surfaces (13a, 13c; 13b, 13d).

10. Method according to any of the preceding claims, wherein the angular contact-pressure device (50; 50a-50d; 50a`-50d`) has one or more projections (55), which are arranged in such a way that they are directed towards the second packaging material sheet (6) in the overlapping portion (11).

11. Method according to any of the preceding claims, wherein the angular contact-pressure device (50') is of acute-angled configuration and the acute angle (α) is directed towards the pack commodity (1).

12. Package for a pack commodity (1), in particular of a commodity stack formed by a plurality of commodity pieces (1a), having:
a support element (2), in particular a pallet, for supporting the pack commodity (1), said support element having an upper side (OS), a lower side (US) and side surfaces (13a, 13b, 13c, 13d);
a first packaging material sheet (3) on the upper side (OS) of the support element (2);
a pack commodity (1), which is arranged on the first packaging material sheet (3) in such a way that a portion (4) of the first packaging material sheet (3) comes to lie between the support element (2) and the pack commodity (1) and that parts (5a, 5b, 5c, 5d) of the first packaging material sheet (3) protrude beyond the pack commodity (1);
a second packaging material sheet (6), which is arranged on an upper side (7) of the pack commodity (1) in such a way that parts (8a, 8b, 8c, 8d) of the second packaging material sheet (6) protrude beyond the pack commodity (1);
wherein the protruding parts (8a, 8b, 8c, 8d) of the second packaging material sheet (6) are folded over the protruding parts (5a, 5b, 5c, 5d) of the first packaging material sheet (3) so that they overlap along an overlapping portion (11) on the side surfaces (13a, 13b, 13c, 13d) of the support element (2);
**characterized in that** the package further comprises:
a peripheral angular contact-pressure device (60), which is applied laterally to the overlapping portion (11) and, in some regions, to the upper side (6a) of the second packaging material sheet (6);
wherein the angular contact-pressure device (50) is braced by one or more tension straps (60) to generate a contact pressure in the overlapping portion (11) .

13. Package according to Claim 12, wherein the first packaging material sheet (3) has an adhesive layer (33) on a region of its side (3'a) facing the upper side (OS) of the support element and is placed on the upper side (OS) in a releasably adhesive manner via the adhesive layer (33).

14. Package according to Claim 13, wherein the first packaging material sheet (3) has an adhesive layer (33) on its entire side (3'a) facing the upper side (OS) of the support element, and the protruding parts (5a, 5b, 5c, 5d) of the first packaging material sheet (3) are folded onto the side surfaces (13a, 13b, 13c, 13d) of the support element (2) in a releasably adhesive manner via the adhesive layer (33).

15. Package according to either of Claims 12 or 13, wherein the angular contact-pressure device (50) is of one-piece design.

16. Package according to any of Claims 12 to 15, wherein the angular contact-pressure device (50a-50d) is formed in multiple parts from a plurality of angular contact-pressure elements (50a-50d), and wherein the angular contact-pressure elements (50a-50d) are applied in such a way that they form overlap regions (Ua-Ud) on the upper side (6a) of the second packaging material sheet (6), and wherein tension straps (60a, 60b) are fitted in such a way that they pass over the overlap regions (Ua-Ud).

17. Package according to Claim 16, wherein the support element (2) has four rectangularly arranged side surfaces (13a, 13b, 13c, 13d), and the tension straps (60a, 60b) are applied around the support element (2) and the angular contact-pressure elements (50a-50d) only on two opposite side surfaces (13a, 13c).

18. Package according to any of Claims 12 to 15, wherein the angular contact-pressure device (50a'-50d') is formed in multiple parts from a plurality of angular contact-pressure elements (50a'-50d'), and wherein the angular contact-pressure elements (50a'-50d') are applied in such a way that they form abutting regions (Aa-Ad) on the upper side (6a) of the second packaging material sheet (6), and wherein tension straps (60a, 60b) are fitted in such a way that they pass over the abutting regions (Aa-Ad).

19. Package according to Claim 18, wherein the support element (2) has four rectangularly arranged side surfaces (13a, 13b, 13c, 13d), and the tension straps (60a, 60b) are applied around the support element (2) and the angular contact-pressure elements (50a'-50d') in each case on two opposite side surfaces (13a, 13c; 13b, 13d).

20. Package according to any of Claims 12 to 19, wherein the angular contact-pressure device (50; 50a-50d; 50a`-50d`) has one or more projections (55), which are arranged in such a way that they are directed towards the second packaging material sheet (6) in the overlapping portion (11).

21. Package according to any of Claims 12 to 20, wherein the angular contact-pressure device (50') is of acute-angled configuration and the acute angle (α) is directed towards the pack commodity (1).

## Revendications

1. Procédé d'emballage d'un produit à emballer (1), notamment d'une pile de produits formée de plusieurs pièces de produits (la), ledit procédé comprenant les étapes suivantes :
fournir un élément de support (2), en particulier une palette, destiné à transporter le produit à emballer (1), qui comporte un côté supérieur (OS), un côté inférieur (US) et des surfaces latérales (13a, 13b, 13c, 13d) ;
placer une première feuille de matériau d'emballage (3 ; 3') sur le côté supérieur (OS) de l'élément de support (2) ;
disposer le produit à emballer (1) sur la première feuille de matériau d'emballage (3 ; 3') de telle sorte qu'une portion (4) de la première feuille de matériau d'emballage (3 ; 3') soit placée entre l'élément de support (2) et le produit à emballer (1) et que des parties (5a, 5b, 5c, 5d) de la première feuille de matériau d'emballage (3 ; 3') fassent saillie du produit à emballer (1) ;
placer une deuxième feuille de matériau d'emballage (6) sur un côté supérieur (7) du produit à emballer (1) de telle sorte que des parties (8a, 8b, 8c, 8d) de la deuxième feuille de matériau d'emballage (6) fassent saillie du produit à emballer (1) ;
plier les parties saillantes (8a, 8b, 8c, 8d) de la deuxième feuille de matériau d'emballage (6) sur les parties saillantes (5a, 5b, 5c, 5d) de la première feuille de matériau d'emballage (3 ; 3') avec chevauchment le long d'une portion de chevauchement (11) sur les surfaces latérales (13a, 13b, 13c, 13d) de l'élément de support (2) ;
**caractérisé en ce que** le procédé comprend en outre les étapes de procédé suivantes :
fixer un dispositif d'angle de pression circonférentielle (60) latéralement à la portion de chevauchement (11) et par zones au côté supérieur (6a) de la deuxième feuille de matériau d'emballage (6) ; et
serrer le dispositif d'angle de pression (50 ; 50a-50d ; 50a'-50d' ; 50') par application d'une ou plusieurs bandes de serrage (60) afin de générer une pression dans la portion de chevauchement (11).

2. Procédé selon la revendication 1, la première feuille de matériau d'emballage (3') comportant une couche adhésive (33) sur une zone de son côté (3'a) qui est dirigé vers le côté supérieur (OS) de l'élément de support et étant placée sur le côté supérieur (OS) par collage détachable par le biais de la couche adhésive (33) .

3. Procédé selon la revendication 2, la première feuille de matériau d'emballage (3') comportant une couche adhésive (33) sur tout son côté (3'a) qui est dirigé vrs le côté supérieur (OS) de l'élément de support et les parties saillantes (5a, 5b, 5c, 5d) de la première feuille de matériau d'emballage (3'), étant sur les surfaces latérales (13a, 13b, 13c, 13d) de l'élément de support (2) par collage détachable par le biais de la couche adhésive (33).

4. Procédé selon la revendication 3, comportant en outre les étapes suivantes : retirer les bandes de serrage (60) et le dispositif d'angle de pression (50 ; 50a-50d ; 50a'-50d' ; 50'), replier les parties saillantes (5a , 5b, 5c, 5d) de la première feuille de matériau d'emballage (3') de façon à les éloigner des surfaces latérales (13a, 13b, 13c, 13d) de l'élément de support (2) et à les appliquer sur le produit à emballer (1) de sorte que la couche adhésive (33) soit dirigée à l'opposé du produit à emballer (1), et former une zone adhésive (40) entre les parties saillantes repliées (5a, 5b, 5c, 5d) de la première feuille de matériau d'emballage (3') et les parties saillantes (8a, 8b, 8c, 8d) de la deuxième feuille de matériau d'emballage (6).

5. Procédé selon l'une des revendications précédentes, le dispositif d'angle de pression (50) étant conçu d'une seule pièce.

6. Procédé selon l'une des revendications 1 à 5, le dispositif d'angle de pression (50a-50d) étant formé en plusieurs parties à partir d'une pluralité d'éléments d'angle de pression (50a-50d) et les éléments d'angle de pression (50a-50d) étant fixés de manière à former des zones de superposition (Ua-Ud) sur le côté (6a) de la deuxième feuille de matériau d'emballage (6), et des bandes de serrage (60a, 60b) étant fixées de manière guidées par-dessus les zones de chevauchement (Ua-Ud).

7. Procédé selon la revendication 6, l'élément de support (2) comportant quatre surfaces latérales (13a, 13b, 13c, 13d) disposées en rectangle et les bandes de serrage (60a, 60b) étant fixées uniquement sur deux surfaces latérales opposées (13a, 13c) tout autour de l'élément de support (2) et des éléments d'angle de pression (50a-50d).

8. Procédé selon l'une des revendications 1 à 5, le dispositif d'angle de pression (50a'- 50d') étant formé en plusieurs parties à partir d'une pluralité d'éléments d'angle de pression (50a'-50d') et les éléments d'angle de pression (50a'-50d') étant fixés de manière à former des zones de contact (Aa-Ad) sur le côté supérieur (6a) de la deuxième feuille de matériau d'emballage (6), et des bandes de serrage (60a', 60b') étant fixées de manière guidée sur les zones de contact (Aa-Ad).

9. Procédé selon la revendication 8, l'élément de support (2) comportant quatre surfaces latérales (13a, 13b, 13c, 13d) disposées en rectangle et les bandes de serrage (60a, 60b) étant respectivement fixés à deux surfaces latérales opposées (13a, 13c ; 13b, 13d) tout autour de l'élément de support (2) et des éléments d'angle de pression (50a'-50d').

10. Procédé selon l'une des revendications précédentes, le dispositif d'angle de pression (50 ; 50a-50d ; 50a'-50d') comportant une ou plusieurs saillies (55) qui sont disposées de manière à être dirigées vers la deuxième feuille de matériau d'emballage (6) dans la portion de chevauchement (11).

11. Procédé selon l'une des revendications précédentes, le dispositif d'angle de pression (50') étant conçu suivant un angle aigu et l'angle aigu (α) étant dirigé vers le produit à emballer (1).

12. Emballage destiné à un produit à emballer (1), notamment une pile de produits formée de plusieurs pièces de produit (la), ledit emballage comprenant :
un élément de support (2), en particulier une palette, destiné à transporter le produit à emballer (1), lequel élément de support comporte un côté supérieur (OS), un côté inférieur (US) et des surfaces latérales (13a, 13b, 13c, 13d) ;
une première feuille de matériau d'emballage (3) sur le côté supérieur (OS) de l'élément de support (2) ;
un produit à emballer (1) qui est disposé sur la première feuille de matériau d'emballage (3) de manière à ce qu'une portion (4) de la première feuille de matériau d'emballage (3) vienne se placée entre l'élément de support (2) et le produit à emballer (1) et à ce que des parties (5a, 5b, 5c, 5d) de la première feuille de matériau d'emballage (3) fassent saillie du produit à emballer (1) ;
une deuxième feuille de matériau d'emballage (6), qui est disposée sur un côté supérieur (7) du produit à emballer (1) de manière à ce que des parties (8a, 8b, 8c, 8d) de la deuxième feuille de matériau d'emballage (6) fassent saillie du produit à emballer (1) ;
les parties saillantes (8a, 8b, 8c, 8d) de la deuxième feuille de matériau d'emballage (6) étant pliées par chevauchement sur les surfaces latérales (13a, 13b, 13c, 13d) de l'élément de support (2) par-dessus les parties saillantes (5a, 5b, 5c, 5d) de la première feuille de matériau d'emballage (3) le long d'une portion de chevauchement (11) ;
**caractérisé en ce que** l'emballage comprend en outre :
un dispositif d'angle de pression (60) qui est fixé latéralement à la portion de chevauchement (11) et par zones au côté supérieur (6a) de la deuxième feuille de matériau d'emballage (6) ;
le dispositif d'angle de contact (50) étant serré par une ou plusieurs bandes de serrage (60) afin de générer une pression dans la portion de chevauchement (11) .

13. Emballage selon la revendication 12, la première feuille de matériau d'emballage (3) comportant une couche adhésive (33) sur une zone de son côté (3'a) qui est dirigé vers le côté supérieur (OS) de l'élément de support et étant placée sur le côté supérieur (OS) par collage détachable par le biais de la couche adhésive (33) .

14. Emballage selon la revendication 13, la première feuille de matériau d'emballage (3) comportant une couche adhésive (33) sur tout son côté (3'a) qui est dirigé vers le côté supérieur (OS) de l'élément de support et les parties saillantes (5a, 5b, 5c, 5d) de la première feuille de matériau d'emballage (3) étant pliée sur les surfaces latérales (13a, 13b, 13c, 13d) de l'élément de support (2) par collage détachable par le biais de la couche adhésive (33).

15. Emballage selon l'une des revendications 12 ou 13, le dispositif d'angle de pression (50) étant conçu d'une seule pièce.

16. Emballage selon l'une des revendications 12 à 15, le dispositif d'angle de pression (50a-50d) étant formé en plusieurs parties à partir d'une pluralité d'éléments d'angle de pression (50a-50d) et les éléments d'angle de pression (50a-50d) étant fixés de manière à former des zones de chevauchement (Ua-Ud) sur le côté supérieur (6a) de la deuxième feuille de matériau d'emballage (6), et des bandes de serrage (60a, 60b) étant fixées de manière guidée par-dessus les zones de chevauchement (Ua-Ud).

17. Emballage selon la revendication 16, l'élément de support (2) comportant quatre surfaces latérales (13a, 13b, 13c, 13d) disposées en rectangle et les bandes de serrage (60a, 60b) étant fixées uniquement sur deux surfaces latérales opposées (13a, 13c) tout autour de l'élément de support (2) et des éléments d'angle de pression (50a-50d).

18. Emballage selon l'une des revendications 12 à 15, le dispositif d'angle de pression (50a'-50d') étant formé en plusieurs parties à partir d'une pluralité d'éléments d'angle de pression (50a'-50d') et les éléments d'angle de pression (50a'-50d') étant fixés de manière à former des zones de contact (Aa-Ad) sur le côté supérieur (6a) de la deuxième feuille de matériau d'emballage (6), et des bandes de serrage (60a, 60b) étant fixées sur les zones de contact (Aa-Ad).

19. Emballage selon la revendication 18, l'élément de support (2) comportant quatre surfaces latérales (13a, 13b, 13c, 13d) disposées en rectangle et les bandes de serrage (60a, 60b) étant fixées de manière guidée sur deux surfaces latérales opposées (13a, 13c ; 13b, 13d) tout autour de l'élément de support (2) et des éléments d'angle de pression (50a'-50d').

20. Emballage selon l'une des revendications 12 à 19, le dispositif d'angle de pression (50 ; 50a-50d ; 50a'-50d') comportant une ou plusieurs saillies (55) qui sont disposées de manière à être dirigées vers la deuxième feuille de matériau d'emballage (6) dans la portion de chevauchement (11).

21. Emballage selon l'une des revendications 12 à 20, le dispositif d'angle de pression (50') étant conçu suivant un angle aigu et l'angle aigu (α) étant dirigé vers le produit à emballer (1).
